# EUROPÄISCHE PATENTSCHRIFT

(11) **EP 3 805 482 B1**
(45) Veröffentlichungstag und Bekanntmachung des Hinweises auf die Patenterteilung: **06.03.2024**
(21) Anmeldenummer: 20000360.6
(22) Anmeldetag: 05.10.2020
(51) Int. Cl.: E04F 15/02, E04F 15/04

(54) **GEBÄUDEFLÄCHENVERKLEIDUNG**
BUILDING SURFACE COVERING
REVÊTEMENT DE SURFACE DE BÂTIMENT

(30) Priorität: 10.10.2019 AT 3262019
(43) Veröffentlichungstag der Anmeldung: 14.04.2021
(73) Patentinhaber: SIHGA GmbH, 4694 Ohlsdorf (AT)
(72) Erfinder: Kaiser-Mühlecker, Benedikt, 4531 Kematen an der Krems (AT); Gruber, Johann, 4842 Zell am Pettenfirst (AT); Schauer, Robert, 4655 Vorchdorf (AT)

(56) Entgegenhaltungen:
- WO-A1-2018/060815
- KR-B1- 101 015 760
- US-A- 5 479 750
- US-A1- 2013 318 907

## Beschreibung

Die Erfindung betrifft eine Gebäudeflächenverkleidung welche eine Decklage und eine Unterkonstruktion aufweist, wobei die Decklage durch nebeneinander angeordnete Elemente aus einem Holzmaterial gebildet ist.

In einem sehr typischen Anwendungsfall ist die Gebäudeflächenverkleidung der Boden einer Terrasse, wobei die Decklage durch Bohlen - also Profilstäbe aus Holz oder einem Holzverbundmaterial - gebildet ist, welche in einem Abstand zueinander parallel zueinander angeordnet sind, und wobei die sich unterhalb der Bohlen befindliche Unterkonstruktion Auflageleisten umfasst, welche sich quer zu den Bohlen erstrecken, auf welchen die Bohlen von oben her aufliegen und an welchen die Bohlen mittels Schrauben verankert sind. Als Beispiel sei dazu die US 5 479 750 A genannt, in welcher erwähnt ist, dass für die besagte Verankerung Schrauben oder Nägel verwendet werden.

Im einfachsten und bislang am häufigsten angewandten Fall sind die Auflageleisten Holzlatten, und die Bohlen sind je Längsbereich der durch eine Auflageleiste getragen wird durch zwei nebeneinanderliegende, vertikal ausgerichtete Schraubendurchgangsbohrungen durchdrungen, durch welche hindurch Schrauben verlaufen, welche mit der Auflageleiste in Gewindeeingriff sind.

Die Verbindung zwischen den Auflageleisten und den Bohlen wird durch das Quellen und Schwinden der Bohlen, welche zufolge Feuchtigkeitsschwankungen auftritt und bei Holz in den quer zur Faserrichtung liegenden Richtungen besonders stark ist, stark beansprucht. Oftmals führt diese Beanspruch zum Versagen jener Schrauben welche Bohle und Auflageleisten verbinden. Beim häufigsten Versagensfall brechen Schrauben durch Scherung.

Gemäß der DE 202012012583 U1 verläuft entlang der oberen Seitenfläche einer Auflageleiste ein Abstandshalterprofil zwischen Auflageleiste und Bohlen. Das Abstandshalterprofil ist in vertikaler Richtung so weich elastisch verformbar, dass es die Dickeschwankungen der Bohlen durch eigene elastische Verformung ausgleichen kann. Schäden durch Schwankungen der Breite der Querschnittsfläche der Bohlen können damit nur geringfügig abgemildert werden.

Gemäß der DE 201017106835 U1 sind Bohlen mit Auflageleisten verbunden indem Schrauben von unten her, nämlich durch Schraubendurchgangsbohrungen in den Auflageleisten hindurch, in das Material der Bohlen hineingeschraubt sind. Von den jeweils zwei Schraubendurchgangsbohrungen die zu einem Längsbereich einer Bohle führen ist jeweils eine Schraubendurchgangsbohrung als Langloch ausgebildet, sodass die durch dieses hindurchführende Schraube quer zur Längsrichtung der daran befestigten Bohle wandern kann. Das Abscheren von Schrauben zufolge Quellens und Schwindens von Bohlen kann damit gut verhindert werden. Allerdings besteht der erhebliche Nachteil, dass die Gebäudeflächenverkleidung in Teilflächen aufgeteilt sein muss, welche so klein sind, dass sie im Zuge der Montage nach dem Zusammenschrauben noch von der Kopfüber-Lage in die richtige Ausrichtung und Position manövriert werden können.

WO 2018/060815 A1 offenbart eine Bauweise einer Gebäudeflächenverkleidung, bei welcher längliche Elemente einer Decklage auf quer dazu ausgerichteten länglichen Elementen einer Unterkonstruktion aufliegen und an Kreuzungsstellen mittels mehrerer Verankerungselemente aneinander verankert sind, wobei Verankerungselemente zueinander in der zur Längsrichtung der Deckelemente normal liegenden Richtung versetzt angeordnet sind, und wobei längliche Elemente der Unterkonstruktion aus zwei zueinander parallelen, aneinander anliegenden Teilleisten gebildet sein können, wobei einzelne Verankerungselemente an der einen seitlichen Mantelflächenseite eines Elementes der Decklage mit der einen Teilleiste und andere Verankerungselemente an der anderen Mantelflächenseite mit der anderen Teilleiste verbunden sind. Auf diese Weise ist jede der beiden seitlichen Teilmantelflächen des Elementes der Decklage mit jeder der beiden Teilleisten unmittelbar durch ein Verankerungselement verbunden. Gegenüber der Verwendung von nur einer Teilleiste soll damit verbesserte Abstützung der Deckelemente gewonnen werden, was an auskragenden Endbereichen der Deckelemente nützlich sei. Bezüglich der beim Quellen und Schwinden von Deckelemente auftretenden Probleme wird dabei Abhilfe weder geschaffen noch angestrebt.

Die der Erfindung zu Grunde liegende Aufgabe besteht darin, eine Gebäudeflächenverkleidung der eingangs genannten Art so auszubilden, dass sie einfach zu montieren ist und dass dennoch bei Quellung oder Schwindung der Decklage starke Scherbelastung jener Verbindungselemente welche Decklage und Unterkonstruktion verbinden, vermeidbar ist.

Für das Lösen der Aufgabe wird von den bekannten Merkmalen ausgegangen, dass die Decklage durch längliche Elemente aus einem Holzmaterial (Holz oder Verbundstoff welcher Holz enthält) gebildet ist, welche parallel zueinander in einem Abstand zueinander nebeneinander angeordnet sind, dass sich gebäudeseitig (im Falle einer Terrasse also unterhalb) der Elemente der Decklage eine Unterkonstruktion befindet welche Auflageleisten aufweist, deren Längsrichtung sich quer zur Längsrichtung der Elemente der Decklage erstreckt, wobei die Elemente der Decklage mit den Auflageleisten durch Befestigungselemente die Schrauben oder Nägel sind, verbunden sind, wobei im Kreuzungsbereich zwischen einem Element der Decklage und einer Auflageleiste jeweils zwei Befestigungselemente angeordnet sind, welche zueinander quer zur Längsrichtung des jeweiligen Deckelementes versetzt angeordnet sind.

Als erfindungsgemäße Weiterentwicklung dazu wird vorgeschlagen, die Auflageleisten jeweils aus einer ersten und einer zweiten Teilleiste auszubilden, welche parallel zueinander angeordnet und in ihrer Längsrichtung zumindest geringfügig relativ zueinander beweglich sind, wobei an den Kreuzungsstellen mit Elementen der Decklage jeweils das jeweils der einen seitlichen Teilmantelfläche des Elementes näher liegende Befestigungselement mit der ersten Teilleiste verbunden ist und jeweils das der zweiten seitlichen Teilmantelfläche näher liegende Befestigungselement mit der zweiten Teilleiste verbunden ist.

Die Erfindung wird an Hand von etwas stilisierten Zeichnungen zu beispielhaften Ausführungsformen veranschaulicht:
- Fig. 1:: - zeigt eine erste beispielhafte erfindungsgemäße Gebäudeflächenverkleidung in Frontalansicht auf die Decklage.
- Fig. 2:: zeigt Teile einer zweiten beispielhaften erfindungsgemäßen Gebäudeflächenverkleidung mit Blickrichtung parallel zu einer Auflageleiste.
- Fig. 3:: zeigt eine vorteilhafte zusätzliche Verwendung einer Teilleiste der Gebäudeflächenverkleidung von Fig. 2 mit Blickrichtung parallel zu dieser Teilleiste.

Die Decklage 1 der Gebäudeflächenverkleidung von Fig. 1 weist Elemente 2 auf, welche typischerweise Bohlen aus Holz oder einem Holz-Kunststoff-Verbundwerkstoff sind und in einem kleinen Abstand zueinander parallel zueinander auf Auflageleisten 3 ruhen, deren Längsrichtung normal zur Längsrichtung der Elemente 2 liegt. Jede Auflageleiste 3 ist durch zwei Teilleisten 4, 5 gebildet, welche parallel zueinander ausgerichtet aneinander liegen und auf Haltern 6 ruhen.

Die Teilleisten 4, 5 können in diesem einfachen Beispiel Holzleisten mit rechteckiger Querschnittsfläche sein. Die Halter 6 ruhen auf der Gebäudeoberfläche und können dabei einen den Teilleisten 4, 5 zugewandten Bereich aufweisen, welcher eine nach oben hin offene Nut bildet, deren Flanken die beiden Teilleisten 4, 5 gemeinsam seitlich einfasst und an deren Nutgrund beide Teilleisten 4, 5 aufliegen. Die Teilleisten 4, 5 sind damit in ihrer Längsrichtung gegenüber der jeweils anderen Teilleiste 5, 4 und gegenüber den Haltern 6 unter Überwindung von Reibung verschiebbar.

Die Elemente 2 der Decklage 1 sind mittels Befestigungselementen 7, 8, welche typischerweise selbstbohrende und selbstschneidende Schrauben sind, beispielsweise aber auch Nägel sein können, an den Teilleisten 4, 5 verankert. Der Kopf der Befestigungselemente 7, 8 liegt dabei an der Sichtseite der Elemente 2 und die Befestigungselemente 7, 8 durchdringen die Elemente 2 und ragen in das Material der Teilleisten 4, 5 hinein.

Im Kreuzungsbereich zwischen einem Element 2 der Decklage 1 und einer Auflageleiste 3 sind jeweils zwei Befestigungselemente 7, 8 angeordnet. Die beiden Befestigungselemente 7, 8 sind dabei zueinander quer zur Längsrichtung des jeweiligen Elementes 2 versetzt angeordnet. Jeweils das der linken seitlichen Teilmantelfläche des Elementes 2 näher liegende Befestigungselement 7 ist jeweils mit der ersten Teilleiste 4 verbunden, und jeweils das der rechten seitlichen Teilmantelfläche des Elementes 2 näher liegende Befestigungselement 8 ist mit der zweiten Teilleiste 5 verbunden. Der erfindungsgemäß damit erreichbare Effekt ist, dass sich dann, wenn sich die Querschnittsfläche der Elemente 2 zufolge feuchtebedingter Quellung oder Schwindung ändert, die Teilleisten 4, 5 etwa um den durchschnittlichen Betrag dieser Änderung gegeneinander verschoben werden und damit kaum Scherkräfte in die Befestigungselemente 7, 8 eingeleitet werden. Damit kommt es sicher nicht zufolge Scherkräften zum Abscheren der Befestigungselemente 7, 8 und auch nicht zu unschönen Verformungen der Elemente 2 an den Köpfen der Befestigungselemente 7, 8.

Bei der Bauweise gemäß Fig. 2 ist eine Auflageleiste 9 durch zwei Teilleisten 10, 11 gebildet, welche stranggepresste bzw. extrudierte Profile sind, typischerweise aus Aluminium oder auch aus einem festen Kunststoff. Die beiden Teilleisten 10, 11 sind aneinander längsbeweglich geführt gehalten indem die erste Teilleiste 10 eine hinterschnittene Nut 12 aufweist in welche ein komplementärer Profilfortsatz 13 der zweiten Teilleiste 11 hineinragt.

Von den beiden Befestigungselementen 7, 8 stellt wiederum eines die Verbindung des Elementes 2 der Decklage mit der ersten Teilleiste 10 dar und das zweite die Verbindung mit der zweiten Teilleiste 11. Die beiden Befestigungselemente 7, 8 sind dabei wiederum in der zur Längsrichtung des Elementes 2 normal liegenden Richtung zueinander versetzt angeordnet.

Gemäß Fig. 3 wird die Teilleiste 10 von Fig. 2 ohne Verwendung der zweiten Teilleiste 11 als Verbindungsteil für eine Lattung 15 an einer Außenwand eines Gebäudes verwendet. Zur Verankerung einer Lattung an einer Fassade ist die Anwendung von zwei Teilleisten 10, 11 dann nicht erforderlich, wenn - wie bei Fassaden häufig - die Elemente der Lattung 15 relativ schmal sind. Die Teilleiste 10 hat dazu einen seitlichen Fortsatz 16 welcher an der Außenwand anliegt und durch welchen hindurch Befestigungselemente 17 in die Außenwand hinein verlaufen. Vom Fortsatz 16 weg führt eine schräg nach unten geneigte Außenfläche 18 der Teilleiste 10 zu jener Fläche der Teilleiste 10, an welcher die Elemente der Lattung 15 anliegen und dort durch Befestigungselemente 19 (Schrauben oder Nägel) verankert sind. Die Neigung der Außenfläche 17 von der Außenwand des Gebäudes weg ist wünschenswert um Nässe von der Außenwand des Gebäudes weg zu leiten. Damit diese Anordnung problemlos realisierbar schließt an der Teilleiste 10 die Außenfläche 18 sowohl mit dem seitlichen Fortsatz 16 als auch mit der Ebene der Lattung 15 einen stumpfen Winkel ein.

## Patentansprüche

1. Gebäudeflächenverkleidung welche aus einer Decklage (1) und einer Unterkonstruktion besteht, wobei die Decklage (1) durch nebeneinander angeordnete längliche Elemente (2) aus einem Holzmaterial gebildet ist, welche parallel zueinander in einem Abstand zueinander nebeneinander angeordnet sind, wobei die Unterkonstruktion Auflageleisten (3, 9) aufweist, deren Längsrichtung sich quer zur Längsrichtung der Elemente (2) der Decklage (1) erstreckt, wobei die Elemente (2) der Decklage (1) mit den Auflageleisten (3, 9) durch Befestigungselemente (7, 8) verbunden sind, wobei im Kreuzungsbereich zwischen einem Element (2) der Decklage (1) und einer Auflageleiste (3, 9) jeweils zwei Befestigungselemente (7, 8) angeordnet sind, welche zueinander quer zur Längsrichtung des jeweiligen Deckelementes (2) versetzt angeordnet sind, wobei die Auflageleisten (3, 9) jeweils aus einer ersten und einer zweiten Teilleiste (4, 5; 10, 11) bestehen, welche parallel zueinander angeordnet sind,
**dadurch gekennzeichnet, dass**
die Befestigungselemente (7, 8) Schrauben oder Nägel sind, dass die beiden Teilleisten (4, 5; 10, 11) in ihrer Längsrichtung zumindest geringfügig relativ zueinander beweglich sind, und dass an den Kreuzungsstellen mit Elementen (2) der Decklage an der ersten Teilleiste (4) nur jenes Befestigungselement (7) angeordnet ist, welches am Element (2) dessen einer seitlichen Teilmantelfläche näher liegt als der zweiten dieser Teilmantelflächen, und dass an der zweiten Teilleiste (5) nur jenes Befestigungselement (8) angeordnet ist, welches am Element (2) dessen zweiter seitlicher Teilmantelfläche näher liegt als der ersten dieser Teilmantelflächen, sodass sich dann, wenn sich die Querschnittsfläche der Elemente (2) zufolge feuchtebedingter Quellung oder Schwindung ändert, die Teilleisten (4, 5) etwa um den durchschnittlichen Betrag dieser Änderung gegeneinander verschoben werden, und damit kaum Scherkräfte in die Befestigungselemente (7, 8) eingeleitet werden.

2. Gebäudeflächenverkleidung nach Anspruch 1, **dadurch gekennzeichnet, dass** die beiden Teilleisten (4, 5; 10, 11) seitlich aneinander anliegen.

3. Gebäudeflächenverkleidung nach Anspruch 1 oder 2, **dadurch gekennzeichnet, dass** ein Halter (6) die Auflageleiste (3, 9) seitlich umklammert.

4. Gebäudeflächenverkleidung nach einem der Ansprüche 1 bis 3, **dadurch gekennzeichnet, dass** die Teilleisten (3, 4) Latten mit rechteckiger Querschnittsfläche sind.

5. Gebäudeflächenverkleidung nach einem der Ansprüche 1 bis 3, **dadurch gekennzeichnet, dass** die erste Teilleiste (10) eine hinterschnittene Nut (12) aufweist, in welche ein Profilfortsatz (13) der zweiten Teilleiste (11) hineinragt und an Hinterschneidungsflächen der Nut (12) anliegt.

6. Gebäudeflächenverkleidung nach Anspruch 5, **dadurch gekennzeichnet, dass** die erste Teilleiste (10) einen seitlichen, im wesentlichen ebenen Fortsatz (16) aufweist, dessen Ebene parallel zu jener Außenfläche der Teilleiste (10) ist, an welcher die Elemente (2) der Decklage (1) anliegen, dass eine weitere seitliche Außenfläche (18) den Fortsatz (16) und jene Außenfläche an welcher die Elemente (2) der Decklage (1) anliegen verbindet, und dass die seitliche Außenfläche (18) mit der Ebene des Fortsatzes (16) einen stumpfen Winkel einschließt.

## Claims

1. Building surface panelling consisting of a top layer (1) and a substructure, with the top layer (1) being formed by elongate elements (2) of a wooden material, which are arranged next to one another and parallel to one another at a distance from one another, whereby the substructure features support slats (3, 9) whose longitudinal direction extends transversely to the longitudinal direction of the elements (2) of the top layer (1), wherein the elements (2) of the top layer (1) are connected to the support slats (3, 9) by fastening elements (7, 8), wherein two fastening elements (7, 8) are arranged in the intersection area between an element (2) of the top layer (1) and a support slat (3, 9), which are offset relative to one another by being arranged transversely to the longitudinal direction of the respective top element (2), whereby each of the support slats (3, 9) consists of a first and a second partial slat (4, 5, 10, 11), which are arranged parallel to one another,
**characterised in that**
the fastening elements (7, 8) are screws or nails, **in that** the two partial slats (4, 5; 10, 11) are at least slightly movable in their longitudinal direction relative to one another, and **in that**, at the intersections with elements (2) of the top layer, only the fastening element (7) that is closer to the element (2) of one lateral partial shell surface than to the second of these partial shell surfaces is arranged on the first partial slat (4), and **in that** only the fastening element (8) that is closer to the element (2) of its second lateral partial shell surface than to the first of these partial shell surfaces is arranged on the second partial slat (5), so that, when the cross-sectional area of the elements (2) changes due to moisture-induced swelling or shrinkage, the partial slats (4, 5) are offset relative to one another by approximately the average amount of this change, and thus hardly any shear forces are introduced into the fastening elements (7, 8).

2. Building surface panelling according to claim 1, **characterised in that** the two partial slats (4, 5; 10, 11) lie against each other laterally.

3. Building surface panelling according to claim 1 or 2, **characterised in that** a mount (6) laterally clasps the support slat (3, 9).

4. Building surface panelling according to one of claims 1 to 3, **characterised in that** the partial slats (3, 4) are slats with a rectangular cross-sectional area.

5. Building surface panelling according to one of claims 1 to 3, **characterised in that** the first partial slat (10) features an undercut groove (12) into which a profile extension (13) of the second partial slat (11) projects and rests against undercut surfaces of the groove (12).

6. Building surface panelling according to claim 5, **characterised in that** the first partial slat (10) features a lateral, essentially flat extension (16) whose plane is parallel to the outer surface of the partial slat (10) against which the elements (2) of the top layer (1) lie, **in that** a further lateral outer surface (18) connects the extension (16) and the outer surface against which the elements (2) of the top layer (1) lie, and **in that** the lateral outer surface (18) forms an obtuse angle with the plane of the extension (16).

## Revendications

1. Revêtement de surface de bâtiment qui se compose d'une couche de couverture (1) et d'une sous-structure, la couche de couverture (1) étant formée par des éléments (2) longitudinaux adjacents composés d'un matériau en bois, lesquels sont disposés parallèlement entre eux selon un écartement l'un par rapport à l'autre, la sous-structure présentant des liteaux d'appui (3, 9) s'étendant dans leur direction longitudinale de manière transversale par rapport au sens longitudinal des éléments (2) de la couche de couverture (1), les éléments (2) de la couche de couverture (1) étant fixés par des éléments de fixation (7, 8) aux liteaux d'appui (3, 9), deux éléments de fixation (7, 8) étant respectivement positionnés dans la zone de croisement entre un élément (2) de la couche de couverture (1) et un liteau d'appui (3, 9), les éléments de fixation étant décalés entre eux transversalement par rapport à la direction longitudinale dudit élément de couverture (2), les liteaux d'appui (3, 9) se composant respectivement d'une première et d'une deuxième partie de liteau (4, 5 ; 10, 11), lesquelles sont positionnées parallèlement entre elles,
**caractérisé en ce que**
les éléments de fixations (7, 8) sont des vis ou des clous, **en ce que** les deux parties de liteaux (4, 5 ; 10, 11) sont, dans leur direction longitudinale, au moins très légèrement mobiles l'une par rapport à l'autre et **en ce que**, au niveau des points de croisement avec des éléments (2) de la couche de couverture, seul l'élément de fixation (7) le plus proche de l'élément (2) d'une dite partie de surface latérale que de celui de la deuxième de ces parties de surfaces latérales est positionné sur la première partie de liteau (4) et **en ce que** seul l'élément de fixation (8) le plus proche de l'élément (2) de ladite deuxième partie de surface latérale que de celui de la première de ces surfaces latérales est positionné sur la deuxième partie de liteau (5), de sorte que si la section transversale des éléments (2) se modifie suite au gonflement ou au retrait provoqués par l'humidité, les parties de liteaux (4, 5) sont écartées du volume moyen de cette modification, et des forces de cisaillement sont ainsi à peine répercutées dans les éléments de fixation (7, 8) .

2. Revêtement de surface de bâtiment selon la revendication 1, **caractérisé en ce que** les deux parties de liteaux (4, 5 ; 10, 11) sont adjacentes latéralement.

3. Revêtement de surface de bâtiment selon la revendication 1 ou 2, **caractérisé en ce qu'**un support (6) entoure latéralement le liteau d'appui (3, 9).

4. Revêtement de surface de bâtiment selon l'une des revendications 1 à 3, **caractérisé en ce que** les parties de liteaux (3, 4) sont des lattes à section transversale rectangulaire.

5. Revêtement de surface de bâtiment selon l'une des revendications 1 à 3, **caractérisé en ce que** la première partie de liteau (10) présente une rainure à contre-dépouille (12) dans laquelle un prolongement profilé (13) de la deuxième partie de liteau (11) fait saillie et repose contre les surfaces à contre-dépouille de la rainure (12).

6. Revêtement de surface de bâtiment selon la revendication 5, **caractérisé en ce que** la première partie de liteau (10) présente un prolongement (16) latéral sensiblement plan, dont le niveau est parallèle à la face externe de la partie de liteau (10) contre laquelle les éléments (2) de la couche de couverture (1) reposent, **en ce qu'**une autre face externe latérale (18) relie le prolongement (16) et la surface externe contre laquelle reposent les éléments (2) de la couche de couverture (1) et **en ce que** la face externe latérale (18) inclut un angle obtus avec le niveau du prolongement (16).
